# EUROPÄISCHE PATENTSCHRIFT

(11) **EP 0 905 345 B1**
(45) Veröffentlichungstag und Bekanntmachung des Hinweises auf die Patenterteilung: **02.06.2010**
(21) Anmeldenummer: 98116747.1
(22) Anmeldetag: 04.09.1998
(51) Int. Cl.: E05F 15/14, E05F 15/20

(54) **Elektromotorische Betätigungsvorrichtung für eine Schiebetür**
Actuating device for a sliding door using an electromotor.
Dispositif d'entraînement de porte coulissante par un moteur électrique

(30) Priorität: 26.09.1997 DE 19742607
(43) Veröffentlichungstag der Anmeldung: 31.03.1999
(73) Patentinhaber: Volkswagen Aktiengesellschaft, 38436 Wolfsburg (DE)
(72) Erfinder: Rönitz, Peter, 38518 Gifhorn (DE); Hinz, Wolfram, 38350 Helmstedt (DE)
(74) Vertreter: Schneider, Henry

(56) Entgegenhaltungen:
- DE-A- 3 816 175
- DE-A- 19 518 396
- DE-A- 19 702 698
- DE-A- 19 706 393
- US-A- 5 216 838

## Beschreibung

Die Erfindung betrifft eine elektromotorische Betätigungsvorrichtung gemäß dem Oberbegriff des Patentanspruchs 1. Insbesondere ist dabei an eine elektromotorische Betätigung von Kraftfahrzeug-Schiebetüren gedacht.

Für diesen Einsatzfall sind außer der manuellen Betätigung, die einen komfortwidrigen relativ hohen Kraftaufwand zum Öffnen und Schließen der Tür erfordert, elektromotorische Betätigungsvorrichtungen bekannt, die das Öffnen und Schließen der Tür zumindest erheblich erleichtern und durch Vorsehen von Endlagenschaltern auch ein vollständiges Öffnen bzw. Schließen der Schiebetür sicherstellen. Die bekannten Lösungen dieser Art weisen jedoch Nachteile auf. So erfordert die Betätigung nach der DE 196 39 974 A1 ein manuelles "Anschieben" der Schiebetür, das heißt, diese muss aus ihrer jeweiligen Endlage von Hand ein Stück bewegt werden, ehe mittels eines Bewegungssensors für diese manuell durchzuführende Türbewegung ein Betätigungsstromkreis für den Elektromotor im Sinne einer motorischen Fortsetzung der so eingeleiteten Türbewegung geschlossen wird. Wie in der Beschreibungseinleitung dieser Offenlegung unter Bezugnahme auf die nach dem gleichen Prinzip arbeitende Lösung nach der US-PS 5,434,487 ausgeführt, sind derartige Bewegungssensoren aber verhältnismäßig aufwendig; auch ist ihr Platzbedarf gerade in Fahrzeugen schwer zu erfüllen. Demgemäß wird in der Offenlegungsschrift eine andere, kompaktere Ausführung des Bewegungssensors vorgeschlagen; nach wie vor bleibt aber ein derartiger richtungssensitiver Bewegungssensor aufwendig und der Nachteil bestehen, dass zur Einleitung der elektromotorischen Türbewegung ein manuelles Anschieben der Türen in der gewünschten Richtung erforderlich ist.

Dieses komfortwidrige Anschieben der Tür erübrigt sich bei der gattungsgemäßen Betätigungsvorrichtung nach der EP 0 122 556 B1. Dort wird der Betätigungsstromkreis für den Elektromotor durch einen zusätzlichen Handgriff, nämlich das Einführen und Drehen eines Schlüssels in einem Drehkontakt, geschlossen. Selbst wenn man aber zwecks Erübrigens der Bewegung eines Schlüssels den dort vorgesehenen Drehkontakt oder Drehschalter ersetzt durch einen einfachen Druckkontakt, bleibt die Notwendigkeit bestehen, an der Fahrzeugkarosserie (bei einer Kraftfahrzeug-Schiebetür) einen zusätzlichen Kontakt vorzusehen und zu betätigen, wobei zum Entsichern der geschlossenen Schiebetür auch ein Türgriff betätigt werden muss.

US-A-5216838 offenbart, eine Schiebetür eines Kraftfahrzeuges elektrisch zu betätigen. Es wird ein stromausgeschalteter Elektromotor, der dem Antrieb der Schiebetür dient, durch manuelles Betätigen eines Türgriffs wieder mit einer Spannungsquelle verbunden, so dass die Schiebetür vollständig elektromotorisch schließt bzw. öffnet. Nach Erreichen der jeweiligen Endlage wird der Elektromotor dann wieder durch den entsprechenden Endlagenschalter stromlos geschaltet. Die Schiebetür ist vom Cockpit eines Kraftfahrzeuges aus vollständig elektrisch betätigbar. Hierzu sind insgesamt vier Elektromotoren vorgesehen, die die erforderlichen Bewegungsabläüfe vornehmen.

Der Erfindung liegt die Aufgabe zugrunde, eine elektromotorische Betätigungsvorrichtung für eine Schiebetür zu schaffen, bei der der Bedienungsaufwand verringert ist und eine Komfortverbesserung gegeben ist.

Erfindungsgemäß wird diese Aufgabe durch eine elektromotorische Betätigungseinrichtung mit den in Anspruch 1 genannten Merkmalen gelöst. Dadurch, dass die elektromotorische Betätigungsvorrichtung für eine Schiebetür, insbesondere für ein Kraftfahrzeug,
a) einen Türinnengriff und einen Türaußengriff zum Aufbringen von manuellen Türbeweguhgsbefehlen;
b) einen nur während Türbewegungen mit einer Spannungsquelle über einen Betätigungsstromkreis verbundenen, dem Türantrieb dienenden Elektromotor;
c) einen Türstellungssensor zur Unterbrechung des Betätigungsstromkreises des Elektromotors bei Erreichen vorgesehener Endlagenanschtäge:
d) Stellungsänderungen des Türinnengriffs und des Türaußengriffs erfassende Sensoren, wobei diese Sensoren die Richtung der Stellungsänderung erfassen, und
e) Mittel zur Überlagerung des den Betätigungsstromkreis unterbrechenden Signals des Türstellungssensors bei Vorliegen von Signalen der die Stellungsänderungen der Türgriffe erfassenden Sensoren zur elektromotorischen Betätigung der Schiebetür
umfasst, ist vorteilhaft möglich, dass eine Komfortverbesserung bei der Betätigung von elektromotorisch betätigten Schiebetüren eintritt.

Die Unteransprüche beschreiben besonders vorteilhafte Ausführungsförmen der Erfindung, weil einer Schiebetür üblicherweise Endlagenanschläge zugeordnet sind, die hier zur Bildung zumindest eines Türstellungssensors herangezogen werden. Dieser stellt einerseits bei in einer Endlage befindlicher Schiebetür den stromlosen Zustand des Elektromotors sicher, wird aber durch die einen Türbewegungsbefehl wiedergebenden Signale des ersterwähnten Sensors überspielt.

Ein Ausführungsbeispiel der Erfindung für den Fall einer Kraftfahrzeug-Schiebetür zeigt schematisch die Figur.

Die Schiebetür 1 ist in ihrem geöffneten Zustand gekennzeichnet; ihr ist in der Fahrzeugkarosserie 2 der Schiebetürausschnitt 3 zugeordnet, aus dem sie bei ihrer Öffnungsbewegung zunächst durch eine im Wesentlichen senkrecht zur Ebene der Karosserie 2 erfolgende Bewegung herausgehoben und dann in der Darstellung der Figur nach links verschoben ist. Diese Verschiebebewegung erfolgt mittels des Elektromotors 4 bekannter und daher nicht zu beschreibender Bauart, der karosseriefest angeordnet ist und dem der bei 5 angedeutete elektrische Betätigungsstromkreis mit der Steuerelektronik 6 und einer nicht dargestellten Bordbatterie zugeordnet ist.

In der der Figur zugrunde gelegten geöffneten Endlage der Schiebetür 1 ist der an ihr vorgesehene Endlagenanschlag 7 durch Annäherung oder Anschlagen an den karosserieseitigen Gegenanschlag 8 wirksam geworden. Der Endlagenanschlag 7 hat zusammen mit dem Sensor 9 die Aufgabe, den Betätigungsstromkreis 5 bei Beendigung der Öffnungsbewegung der Schiebetür 1 zu unterbrechen und demgemäß den Motor 4 stromlos zu machen. Dies kann durch mechanische Betätigung eines Kontaktes in der Einrichtung 9 durch den Endlagenanschlag 7 geschehen; die Unterbrechung des Betätigungsstromkreises 5 kann jedoch an dieser Stelle auch auf kapazitivem oder induktivem Wege erfolgen.

Diese Wirkung des Türstellungssensors 9 wird gleichsam überspielt durch Sensoren 10 und 11, die nicht dargestellten, da in großer Zahl bekannten Türinnengriffen und Türaußengriffen zugeordnet sind, die ihrerseits beim manuellen Einleiten eines Betätigungsbefehls für eine Türbewegung ihre Stellung ändern. Diese Stellungsänderung besteht üblicherweise bei Schiebetüren in einer begrenzten Schwenkbewegung in der Türebene in Richtung der jeweils gewünschten Türbewegung. Diese Stellungsänderung der Türgriffe bei einem Türbewegungsbefehl, der von innen oder von außen gegeben sein kann, wird mittels der Sensoren 10 und 11 erfasst, wobei, wie durch die Linie 12 angedeutet, die Signalübertragung wiederum über den Endlagenanschlag 7 erfolgen kann. Die Signale der Sensoren 10 und 11 überspielen die Signale des Türstellungssensors 9, so dass bei geöffneter Schiebetür 1 (das heißt der Türstellungssensor 9 unterbricht den Betätigungsstromkreis 5 des Motors 4) beim Vorliegen eines Türbewegungsbefehls (einer der Türgriffe hat seine Stellung geändert) durch das entsprechende Signal eines der Sensoren 10 und 11 der Betätigungsstromkreis 5 geschlossen wird und der Elektromotor 4 arbeitet.

Mit der Erfindung ist demgemäß eine gattungsgemäße elektromotorische Betätigungsvorrichtung für eine Schiebetür geschaffen, die unter Wahrung der günstigen Eigenschaften bekannter gattungsgemäßer Betätigungsvorrichtungen den Bedienkomfort erheblich vergrößert.

## Patentansprüche

1. Elektromotorische Betätigungsvorrichtung für eine Schiebetür, insbesondere für ein Kraftfahrzeug, mit
a) einen Türinnengriff und einem Türaußengriff zum Aufbringen von manuellen Türbewegungsbefehlen,
b) einen nur während Türbewegungen mit einer Spannungsquelle über einen geschlossenen Betätigungsstromkreis verbundenen, dem Türantrieb dienenden Elektromotor (4);
c) einen Türstellungssensor (9) zur Unterbrechung des Betätigurigsstromkreises (5)des Elektromotors (4) bei Erreichen vorgesehener Endlagenanschläge (7); **gekennzeichnet durch**
d) Stellungsänderungen des Türinnengriffs und des Türaußengriffs erfassende Sensoren (10, 11) wobei diese Sensoren die Richtung der Stellungsänderung erfassen, und
e) Mittel zur Überlagerung des den Betätigungsstromkreis (5) unterbrechenden Signals des Türstellungssensors (7) bei Vorliegen von Signalen der die Stellungsänderungen der Türgriffe erfassenden Sensoren (10, 11) zur elektromotorischen Betätigung der Schiebetür (1).

2. Elektromotorische Betätigungsvorrichtung nach Anspruch 1,
**dadurch gekennzeichnet, dass**
der Elektromotor (4) ortsfest außerhalb der Schiebetür (1) angeordnet ist.

3. Elektromotorische Betätigungsvorrichtung nach einem der vorhergehenden Ansprüche,
**dadurch gekennzeichnet, dass**
der Türendlagenanschlag (7) zur Übertragung von Signalen des Sensors (10, 11) in den Betätigungsstromkreis (5) dient.

## Claims

1. Electromotive actuating device for a sliding door, in particular for a motor vehicle, having
a) an inside door handle and an outside door handle for giving manual door-movement commands,
b) an electric motor (4) which serves for door-driving purposes and is connected to a voltage source, via a closed actuating circuit, only during door movement,
c) a door-position sensor (9) for breaking the actuating circuit (5) of the electric motor (4) when provided end-position stops (7) are reached,
**characterized in that**
d) sensors (10, 11) which sense changes in position of the inside door handle and of the outside door handle, wherein these sensors sense the direction of the change in position, and
e) means for overriding the signal from the door-position sensor (7), this signal breaking the actuating circuit (5), in the presence of signals from the sensors (10, 11), which sense the changes in position of the door handles, for electromotive actuation of the sliding door (1).

2. Electromotive actuating device according to Claim 1, **characterized in that** the electric motor (4) is arranged in a stationary manner outside the sliding door (1).

3. Electromotive actuating device according to one of the preceding claims, **characterized in that** the door-end position stop (7) serves for transmitting signals from the sensor (10, 11) into the actuating circuit (5).

## Revendications

1. Dispositif d'entraînement de porte coulissante par un moteur électrique, notamment pour un véhicule automobile, avec :
a) une poignée intérieure de porte et une poignée extérieure de porte pour capturer des ordres de mouvement de porte manuels ;
b) un moteur électrique (4) relié à une source de tension via un circuit d'entraînement fermé seulement pendant les mouvements de porte et servant d'entraînement de porte ;
c) un capteur de position de porte (9) permettant d'interrompre le circuit d'entraînement (5) du moteur électrique (4) lorsque les butées de position finale (7) prévues sont atteintes ;
**caractérisé en ce que** :
d) des capteurs (10, 11) détectent des modifications de position de la poignée intérieure de porte et de la poignée extérieure de porte, ces capteurs détectant la direction de la modification de position ; et
e) des moyens de superposition du signal du capteur de position de porte (7) interrompant le circuit d'entraînement (5) en présence de signaux des capteurs (10, 11) détectant des modifications de position des poignées de porte pour l'entraînement par un moteur électrique de la porte coulissante (1).

2. Dispositif d'entraînement par un moteur électrique selon la revendication 1, **caractérisé en ce que** le moteur électrique (4) est disposé fixement sur place à l'extérieur de la porte coulissante (1),

3. Dispositif d'entraînement par un moteur électrique selon l'une quelconque des revendications précédentes, **caractérisé en ce que** la butée de position finale de porte (7) sert à transmettre les signaux du capteur (10, 11) dans le circuit d'entraînement (5).
